# EUROPÄISCHE PATENTSCHRIFT

(11) **EP 0 822 914 B1**
(45) Veröffentlichungstag und Bekanntmachung des Hinweises auf die Patenterteilung: **07.07.1999**
(21) Anmeldenummer: 96911914.8
(22) Anmeldetag: 24.04.1996
(51) Int. Cl.: B65H 29/68

(54) **BOGENBREMSE IM AUSLEGER EINER DRUCKMASCHINE**
PAGE BRAKE IN A PRINTING MACHINE FLY
FREIN DE FEUILLE PLACE DANS LE BRAS PIVOTANT D'UNE MACHINE A IMPRIMER

(30) Priorität: 03.05.1995 DE 19515725; 12.04.1996 DE 19614491
(43) Veröffentlichungstag der Anmeldung: 11.02.1998
(73) Patentinhaber: MAN Roland Druckmaschinen AG, 63075 Offenbach (DE)
(72) Erfinder: WENZEL, Jürgen, D-63512 Hainburg (DE); MAYER, Peter, Dr.-Ing., D-63165 Mühlheim (DE); HARTUNG, Georg, D-63500 Seligenstadt (DE)
(74) Vertreter: Stahl, Dietmar
(86) Internationale Anmeldenummer: DE9600714
(87) Internationale Veröffentlichungsnummer: WO9634820

(56) Entgegenhaltungen:
- CH-A- 611 579
- DE-A- 2 720 674
- DE-A- 2 908 901
- DE-U- 8 003 052
- US-A- 2 106 199
- US-A- 3 933 351
- US-A- 4 469 321

## Beschreibung

Die Erfindung betrifft eine Bogenbremse nach dem Oberbegriff des Patentanspruches 1.

In Bogenrotationsdruckmaschinen werden Druckbogen von einem Anleger durch Druckwerke und danach an einem Kettenfördersystem zu einem sogenannten Ausleger transportiert und dort bedruckt auf einem Stapel abgelegt. Dabei muß jeder bedruckte Druckbogen am Ausleger aus einer maximalen Fördergeschwindigkeit bis in die Ruhelage verzögert werden. Gleichzeitig ist der bedruckte Druckbogen aus einer schwebenden Lage auf die Stapeloberfläche abzusenken.

Hierbei treten nicht nur Probleme bei der Verzögerung des Bogens auf, sondern auch dadurch, daß der Druckbogen beim Absinken senkrecht zu seiner Ausdehnung durch den Luftwiderstand behindert wird. Dadurch kann es zu Schwierigkeiten bei der Bogenablage während hoher Geschwindigkeiten kommen, da der nachfolgende Druckbogen auf die Hinterkante des gerade abzulegenden Bogens treffen kann. Außerdem kann die Ausrichtung behindert werden. Als Hilfsmittel sind Blasvorrichtungen über dem Auslegerstapel vorgesehen, die den auszulegenden Druckbogen nach unten drücken sollen. Dabei werden die Druckbogen durch Luftströmungen stark beeinflußt. Eine saubere Bogenführung ist besonders bei hohen Geschwindigkeiten insbesondere an der hinteren Bogenkante sehr schwierig. Dies gilt vor allem dann, wenn die hinteren Ecken des abzulegenden Bogens sich in Folge der Abströmung des Luftpolsters unter dem absinkenden Druckbogen nach oben wölben.

Aus der DE-OS 2 720 674 ist eine Bogenauslegevorrichtung für eine Rotationsdruckmaschine bekannt geworden. In dieser Bogenauslegevorrichtung ist nahe der Hinterkante eines Stapels an einem Ausleger der Rotationsdruckmaschine eine Bremsvorichtung für ankommende Druckbogen vorgesehen. Diese besteht aus einem Kasten, der an seiner Oberseite mehrere Schlitze aufweist. Dieser Kasten wird mit Blasluft beaufschlagt, die durch einen ersten Teil von gegen die Bogenlaufrichtung gerichteten Schlitzen entweicht. Infolge des aerodynamischen Paradoxons werden durch weitere an der Oberseite des Kastens angeordnete Schlitze Unterdruck-Strömungen zum Kasten hin erzeugt. Mit Hilfe des Unterdrucks bzw. dieser Luftansaugung kann ein an Greifersystemen des Kettenförderers gehaltener über dem Kasten vorbeistreichende Druckbogen quasi gefangen bzw. angesaugt und mit einer gewissen Kraft festgehalten werden. Er rutscht beim weiteren Transport über den Kasten und wird, wenn die Greifersysteme ihn loslassen, infolge der Haltekraft abgebremst. Der Druckbogen kann dann in Ruhe gegen Anschläge im Bereich des Auslegerstapels geführt werden. Dazu ist allerdings die Bogenbahn bzw. der Kettenförderer im Bereich der Auslage über dem Stapel in Bogenlaufrichtung abwärts geneigt. Dies ist sehr nachteilig, da der Eingriffsraum für eine eventuell beabsichtigte Probebogenentnahme stark eingeschränkt wird. Zur Verbesserung der Abwärtsbewegung des auszulegenden Bogens aus seiner Förderbahn auf die Oberfläche des Auslegerstapels ist darüberhinaus vorgesehen, daß der Kasten bzw. die Bremsvorrichtung mit einer Hubbewegung quer zur Bogenlaufrichtung der Druckbogen beaufschlagt wird. Dadurch wird der abzulegende Druckbogen an den Greifersystemen aus der Bogenlaufrichtung geführt, bis etwa in die Höhe der Oberkante von Ausrichtanschlägen an der Hinterkante des Stapels heruntergezogen und kann dort abgelegt werden.

Nachteilig an der genannten Vorrichtung ist, daß insbesondere bei großformatigen, d.h. schweren, Druckbogen, eine gezielte Abbremsung nicht möglich ist. Aus diesem Grund sieht die Bogenauslegevorrichtung auch die zusätzlichen angetriebenen Ausrichtanschläge an der Hinterkante des Auslegerstapels vor, die dafür sorgen, daß die abzulegenden Druckbogen gegen Vorderkantenanschläge gerade gestoßen werden. Bedingt durch die Blassogwirkung an der Bremsvorrichtung muß der Druckbogen von den Greifern quasi bis zum letzten Moment gehalten werden, um ihn ausreichend genau abwärts gegen die Vorderkantenanschläge führen zu können. Außerdem ist auch die abwärts geneigte Bogenführung Die beschriebene Bremsvorrichtung entspricht im Übrigen aber einer sogenannten Bogenfangeinrichtung. Bogenfangeinrichtungen dienen im Allgemeinen dazu, einen Druckbogen in seiner Bahn zu führen und in einer bestimmte Richtung zu zwingen, wobei eine beabsichtigte Bremswirkung lediglich der Glättung des Bogens in Bogenlaufrichtung dienen kann, infolge der vorrangigen Führungswirkung aber weniger der Bremsung dienen kann.

Weiterhin ist aus dem DE-GM 80 03 052 eine Bogenauslegevorrichtung bekannt. Sie zeigt die Kombination einer Saugwalze und einer Blas-Sog-Vorrichtung in Form einer Bogenbremse, die in Bogenlaufrichtung vor der Hinterkante eines Bogenstapels in einem Bogenausleger angeordnet und oszillierend zwischen einer Fangstellung und einer Ablegestellung heb- und senkbar ist. Hierbei sind die Blas-Sog-Vorrichtung und die Saugwalze starr miteinander verbunden, sodaß sie die ozillierende Hubbewegung gemeinsam ausführen. Die Blas-Sog-Vorrichtung soll die Druckbogen erfassen und der Saugwalze zuleiten. Die Vorrichtung weist verschiedene Nachteile bei der Behandlung der abzulegenden Druckbogen auf. Zum einen ist die Führung der Druckbogen an den Rädern der Saugwalze nur punktuell, sodaß eine glatte, möglichst ebene Auslage vor allem bei großformatigen Druckbögen nicht immer möglich ist. Außerdem wird durch die Blas-Sog-Vorrichtung ein Luftstrom unter den ankommenden Druckbogen geblasen, der Unruhe in den Bogenlauf bringt und ein sicheres Einfangen der Druckbogen ebenfalls besonders bei großformatigen Bedruckstoffen behindert. Außerdem behindert diese Maßnahme ebenfalls die ebene Auslage der Druckbogen.

Weiterhin ist aus der CH 611 579 A5 eine zur Ausflachung von Papierbogen dienende Zusatzvorrichtung an einer Papierbogen verabeitenden Maschine bekannt. Sie weist eine Stütze auf, die den Papierbogen an drei zylindrischen Flächen tangieren soll. Davon sind zwei Flächen mit größerem Radius versehen und als Wandung an Sauglkammern ausgebildet. Die dritte Fläche ist mit kleinerem Radius versehen und an der hinteren Saugkammer angebracht. Sowohl zwischen den ersten beiden als auch den beiden letzteren Führungsflächen sind Saugöffnungen in den Saugkammern angeordnet. Die Krümmung der Flächen ist in Richtung auf den zu führenden Papierbogen hin orientiert.

Als weitere Hilfsmittel sind zur Auslage von insbesondere großformatigen Druckbogen sogenannnte Abnahmegreifer bekannt. Diese übernehmen den angelieferten Druckbogen von den Greifersystemen des Kettenförderers und führen ihn unter Verlangsamung der Geschwindigkeit gegen die Vorderkantenanschläge. Sie wirken nur punktuell auf die Druckbogen, was zu Verzerrungen und ungleichmäßiger Abbremsung führen kann. Außerdem werden die Druckbogen bei hohen Geschwindigkeiten einer starken Verzögerung in einer instabilen Orientierungsebene ausgesetzt.

Aufgabe der Erfindung ist es daher, eine Bogenbremse nach dem Oberbegriff des Patentanspruches 1 so zu verbessern, daß der auszulegende Druckbogen mit größerer Genauigkeit und sicher abgelegt werden kann, wobei zusätzlich die ebene Lage des Bogens beim Auslegen derart positiv beeinflußt werden soll, daß aus der Transportbewegung des Bogens entstehende Lagedifferenzen vermieden werden.

Die Aufgabe wird gelöst mit den Merkmalen des Kennzeichens des Patentanspruchs 1. In einer ersten und zweiten Version wird dabei in vorteilhafter Weise der Druckbogen in zwei Stufen an seiner Hinterkante geführt, gestreckt und abgesenkt.
Er kann darüberhinaus, ohne Nachteile in Kauf zu nehmen, gleichzeitig an seiner Vorderkante von Abnahmegreifern und auch an seiner Hinterkante von der Bogenbremse gehalten werden.

Während die Bogenbremse in einer dritten Version durch ihre besonders geeignete Form den Druckbogen in seitlicher Richtung straff und ausgebreitet hält, kann er sicher und in gestreckter Lage bei einer optimal einstellbaren Geschwindigkeitsreduzierung auf den Auslegerstapel abgelegt werden. Der Druckbogen führt auf diese Weise, da er annähernd einer Zwangsführung unterliegend abgelegt wird, quasi eine Punktlandung aus.

Die Bogenbremse ist derart geführt, daß auch bei unterschiedlichen Formaten stets eine dem Bogentakt angemessene Erfassung und Ablage erfolgt. Dabei ist der Antrieb während der Verstellung selbstsynchronisierend ausgelegt.

Im folgenden wird anhand von Zeichnungen ein Ausführungsbeispiel näher dargestellt.

Hierin zeigen:
- Fig. 1: einen Ausleger,
- Fig. 2: einen Ausschnitt im Bereich einer Stapelhinterkante,
- Fig. 3: einen Querschnitt durch die Bogenbremse und ihren Antrieb,
- Fig. 4: einen Längsschnitt durch den Antrieb der Bogenbremse,
- Fig. 5: eine schematische Darstellung der Formateinstellung der Bogenbremse,
- Fig. 6: einen Querschnitt durch die Bogenbremse,
- Fig. 7: eine Detaildarstellung der Bogenbremse,
- Fig. 8: eine Aufsicht auf die Vorderkante der Bogenbremse und
- Fig. 9: einen Querschnitt durch eine Variante der Bogenbremse.

In Fig. 1 ist ein Ausleger einer Bogenrotationsdruckmaschine dargestellt. Hierbei werden ein Druckbogen 1 an Greifersystemen eines Kettenfördersystems 2 zu einem Auslegerstapel 3 geführt. Im Bereich einer Hinterkante 4 des Auslegerstapels 3 ist eine Bogenbremse 5 angeordnet. Der Bogenbremse 5 in Bogenlaufrichtung R vorgeordnet ist eine Bogenfangeinrichtung 25. Diese ist in der Krümmung des Ketternfördersystems 2 angeordnet. Die Bogenbremse 5 dient dazu den Druckbogen 1 vor der Ablage auf dem Auslegerstapel 3 von seiner hohen Fördergeschwindigkeit auf eine niedrige Auslagegeschwindigkeit abzubremsen. Außerdem ist am Ausleger im Bereich einer Vorderkante 24 ein Abnahmegreifer 23 vorgesehen, der den Druckbogen 1 vom Kettenförderer 2 übernimmt und zur Vorderkante 24 gegen Anschläge führt.

In Fig. 2 ist die Hinterkante 4 des Auslegerstapels 3 in vergrößerter Darstellung gezeigt. Hierbei ist die Anordnung der Bogenbremse 5 in ihrer Lage im Bezug auf das Kettenfördersystem 2 dargestellt, das einen Druckbogen 1 trägt. Der Bogenbremse 5 ist die Bogenfangeinrichtung 25 in Bogenlaufrichtung R vorgeordnet. Diese ist hier nur in ihrem Wirkprinzip etwas näher dargestellt. Sie ist als mit der sogenannten
Blas-Sog-Wirkung arbeitende Ansaugvorrichtung ausgebildet, die den Druckbogen 1 ihn einer Bahn parallel zum Kettenfördersystem 2 halten soll. Dazu sind gegen die Bogenlaufrichtung R gerichtete Blasdüsen vorgesehen, die ein Luftposter unter dem Druckbogen 1 erzeugen. An der Oberseite der Bogenfangeinrichtung 25 sind weitere Öffnungen vorgesehen, die bedingt durch den vorbeistreichenden Blasluftstrom mit einem Unterdruck beaufschlagt werden (durch Pfeile angedeutet) und so den Druckbogen 1 ansaugen.
Die Bogenbremse 5 ist in einer durchgezogenen und in zwei strichlierten Positionen 5.1 und 5.2 gezeigt. Diese deuten einen vorgesehenen Bewegungsbereich der Bogenbremse 5 in vertikaler Richtung an. Position 5.1 stellt die Übernahmeposition des Druckbogens 1 dar. Position 5.2 ist die Ablageposition.

In Fig. 3 ist ein Querschnitt durch das gesamte System der Bogenbremse 5 gezeigt. Die Darstellung detailliert die Anbringung der Bogenbremse 5 für einen ihrer Befestigungspunkte, die zu wenigstens zweien über die Breite angeordnet sind. Die Bogenbremse 5 ist hierbei auf einem Halter 6 angeordnet, der auf einem gestellfest angeordneten, vertikalen Führungsbolzen 7 beweglich ist. An dem Halter 6 ist ein Antriebsbolzen 8 befestigt. An diesem Antriebsbolzen 8 wiederum greift eine Kurbel 9 an. Die Kurbel 9 sitzt drehbar gelagert auf einem Exzenter 10, der wiederum mit einer Welle 11 verbunden ist. Bei Drehung der Welle 11 bewegt sich demzufolge die Bogenbremse 5 durch die Kurbelbewegung auf dem bzw. den Führungsbolzen 7 auf und ab. Die Bewegung ist also geradlinig und vom Zeitablauf her in Bezug auf einen transportierten Druckbogen 1 sinusförmig.

In Fig. 4 ist die Antriebskonfiguration im Längsschnitt gezeigt. Hier ist wiederum ein Teil der Bogenbremse 5 auf einem der Halter 6 dargestellt. Der Halter 6 ist mittels einer Längsführung 12 auf dem Führungsbolzen 7 angeordnet und mit dem Antriebsbolzen 8 verbunden Die Kurbel 9 verbindet den Exzenter 10 bzw. die Welle 11 mit dem Antriebsbolzen 8. Der Antrieb der Welle 11 erfolgt über eine Gelenkwelle 13 von einem Antrieb 15 der Druckmaschine her mit einer Drehzahl, die der Frequenz der vorbeitransportierten Druckbogen 1 entspricht.

In Fig. 5 ist die Einstellung der Bogenbremse 5 in Bezug auf unterschiedliche Bogenformate gezeigt. Hierbei ist die Bogenbremse 5 in Bogenförderrichtung auf einer oder zwei Stellspindeln 14 angeordnet. Jede Stellspindel 14 ist ferngesteuert antreibbar. Weiterhin ist die Gelenkwelle 13 mit einer Teleskopführung versehen, die es ermöglicht, daß sich bei Verschieben der Bogenbremse 5 die Gelenkwelle 13 auf unterschiedliche Längen selbsttätig einstellt. Dadurch kann die Gelenkwelle 13 sich wie gezeigt zwischen den Positionen I bis III auf unterschiedliche Längen einstellen, wobei die rotative Relativbeziehung zwischen dem Antrieb 15 und dem Hubgetriebe innerhalb der Bogenbremse 5 sich nicht verändert. Position I stellt ein maximales Bogenformat dar, Position III steht für ein minimales Bogenformat. Diese Positionen können automatisch beim Einstellen des Bogenformates angefahren werden. Ebenso kann die Bogenbremse 5 gegenüber der Hinterkante 4 des Auslegerstapels 3 mittels der Stellspindeln 14 justiert werden, um die Bedingungen der Ablage im Betrieb zur optimieren. Die Gelenkwelle 13 wird vom Antrieb 15 maschinensynchron angetrieben.

In Fig. 6 ist ein vergrößerter Querschnitt durch die Bogenbremse 5 gezeigt. Die Bogenbremse 5 besteht aus einem Hohlkastenprofil, das an seiner Vorderseite eine Saugkammer 16 aufweist. Mit der Saugkammer 16 ist eine Saugluftzuführung 17 verbunden. In dem der Saugkammer 16 gegenüberliegenden Bereich der Bogenbremse 5 ist eine weitere Kammer 18 vorgesehen. Die Saugkammer 16 ist an ihrer Oberseite mit Belüftungsbohrungen 19 oder auch einem Belüftungsschfitz versehen. Auf der Saugkammer 16 ist gegenüber den Belüftungsbohrungen 19 eine Saugleiste 20 befestigt. Die Saugleiste 20 ist an ihrer Oberseite mit einer flachen Nut 21 versehen. Die Nut 21 wird über Saugöffnungen 22 mit den Belüftungsbohrungen 19 verbunden.

Die Anordnung der starren Saugleiste 20 auf der Saugkammer 16 stellt eines der wesentlichen Merkmale der Bogenbremse 5 dar. Darin ist ihr sehr einfacher Aufbau begründet.

Die Zuordnung der Saugöffnungen 22 zur Nut 21 ist in Figur 7 in einer Schnittdarstellung noch etwas detaillierter dargestellt. Vor allem ist hier gezeigt, daß die Oberseite der Saugleiste 20 glattflächig gestaltet ist und Übergangskonturen aufweist, die eine saubere Bogenführung gestatten. Wesentlich ist, daß die Saugöffnungen 22 einen Durchmesser haben, der kleiner als die Breite der Nut 21 ist. Dadurch wird erreicht, daß der schwache Krümmungsradius der beiden Auslaufkanten der Nut 21 über deren ganze Länge erhalten bleibt.

Auch in Figur 8 ist in der Draufsicht auf die Saugleiste 20 erkennbar, wie die Saugöffnungen 22 in der Nut 21 angeordnet sind. Die gewählte und dargestellte Zuordnung der Saugöffnungen 22 zur Nut 21 hat, wie bereits gesagt, ihren Grund darin, daß bei einer weiteren Erstreckung der Saugöffnung 22 bis zum Rand der Nut 21 scharfkantige Bereiche am Rand der Nut 21 entstehen können, sodaß es zu Beschädigungen an den Druckbogen 1 kommen könnte. Daher ist im Bereich der eingezeichneten Pfeile ein Abstand zwischen dem Rand der Saugöffnungen 22 und der Auslaufkante der Nut 21 vorgesehen. Die Verteilung der Saugöffnungen 22 über die Länge der Nut 21 ist von der Verteilung des Unterdrucks abhängig und dementsprechend abgestimmt.

Der Zweck der Anordnung einer separaten Saugleiste 20 ist folgender: Nach längerer Betriebszeit ist es möglich, bei zwangsläufig eingetretenem Verschleiß, die Saugleiste 20 an der Bogenbremse 5 leicht durch Austauschen gegen eine neue Saugleiste 20 zu ersetzen. Daher muß nicht die gesamte Bogenbremse 5 überarbeitet oder gar ausgetauscht werden.

Die Funktion der Bogenbremse 5 ist wie folgt:

Der Druckbogen 1 wird an dem Kettenfördersystem 2 von der Druckmaschine zum Auslegerstapel 3 geführt. Dabei wird nach dem Vorbeilaufen von Greifersystemen der Druckbogen 1 mittels der Bogenfangeinrichtung 25 erfasst und geführt. Gleichzeitig läuft der Druckbogen 1 an der Bogenbremse 5 vorbei, wobei diese synchron zur Bogenbewegung vom Antrieb 15 über die Kurbel 9 angehoben wird und dabei den Druckbogen 1 durch Ansaugen gegen die Saugleiste 20 erfasst. Durch die speziell gewählte Verteilung der Saugöffnungen 22 über die gesamte Breite der Bogenbremse 5 stellt sich in der Nut 21 an überall gleicher Unterdruck ein. Dies führt dazu, daß der Druckbogen 1 in diese Nut ein wenig hineingesaugt wird (siehe Figur 7). Damit bildet sich über die gesamte Breite des Druckbogens 1 eine schwache, rillenförmige Verformung. Diese schwache Verformung reicht aus, um den Druckbogen 1 in seitlicher Richtung zu stabilisieren und in eben ausgestreckter Lage zu halten und gleichzeitig eine hohe Verzögerung durch Reibschluß auf dem Druckbogen 1 auszuüben. Während der Druckbogen 1 im Lauf seiner Vorwärtsbewegung durch die synchron verlaufende Hubbewegung der Bogenbremse 5 nach unten zur Oberfläche des Auslegerstapels 3 geführt wird, wird er in jedem Zeitpunkt mit definierter Kraft gehalten. Damit können also weder die Ecken noch die hintere Kante des Druckbogens 1 nach oben umkippen und so den folgenden Druckbogen 1 behindern.

Besonders vorteilhaft wirkt die gezeigte Bogenbremse 5 in Zusammenhang mit sogenannten Nachgreifern 23. Diese sind im Bereich der Vorderkante 24 des Auslegerstapels 3 angeordnet und übemehmen den Druckbogen 1 nach dem er vom Kettenfördersystem 2 freigegeben wurde. Die Abnahmegreifer 23 führen eine im Bogentakt und in Bogenlaufrichtung R hin- und hergehende Bewegung aus. Dabei übernehmen sie den Druckbogen 1 vom Kettenfördersystem 2 und führen ihn mit abnehmender Geschwindigkeit auf die Oberfläche des Auslegerstapels 3 und zu dessen Vorderkante 24. Durch die gesteuerte Bewegung solcher Abnahmegreifer 23 ist die Ablage des Druckbogens 1 im Zusammenhang mit der Bogenbremse 5 quasi in Zwangsführung und in immer gleichen definierten Zuständen möglich. Beim Zusammenwirken mit Nachgreifern 23 zeigt sich der besondere Vorteil der Nut 21 in der Saugleiste 20. Da die Abnahmegreifer 23 nur punktuell auf die Druckbogen wirken, kann es insbesondere bei leichteren Bedruckstoffen dazu kommen, daß ein Druckbogen 1 beim Abziehen über die Bogenbremse 5 verzerrt wird. Es entsteht der Effekt, daß der Druckbogen 1 an seiner Hinterkante quer zur Bogenlaufrichtung R zusammenrutscht und Wellen oder Falten in Bogenlaufrichtung R bildet. Dieser Nachteil wird durch die gestreckte Führung mittels der Nut 21 vermieden. Auch bei leichten Papieren ist so der Abnahmegreifer 23 ohne Probleme bei der Auslage und bei allen Geschwindigkeiten in Zusammenarbeit mit der Bogenbremse 5 einsetzbar.

Die in den Bogenlauf koordiniert Funktion der Bogenbremse 5 ist folgende:

Ein am Kettenförderer 2 ankommender Druckbogen 1 wird von der Bogenfangeinrichtung 25 erfasst und in der Bogenbahn gestrafft. Bei erreichen des letzten Drittels des Druckbogens 1 hat die Bogenbremse 5 ihren höchsten Punkt erreicht und erfasst den Druckbogen 1. Er wird angesaugt und während der Vorwärtsbewegung in einer sinusförmigen Bewegung abwärts geführt. Dabei wird die schnellste Abwärtsbewegung erst erreicht, wenn die Hinterkante des Druckbogens 1 die Bogenfangeinrichtung 25 übedaufen hat. So ist dafür gesorgt, daß die Bogenbremse 5 bei ihrer abwärts führenden Bewegung die Hinterkante des Druckbogens 1 nicht auf die Bogenfangeinrichtung 25 aufsetzt und der Druckbogen 1 eventuell von der Bogenbremse 5 abgehoben wird. Beim Weitertransport wird der Druckbogen 1 an den Abnahmegreifer 23 übergeben, der ihn an die Vorderkantenanschläge am Auslegerstapel 3 führt. Während dessen wird der Druckbogen 1 von der Bogenbremse 5 immer weiter auf die Stapeloberfläche abgesenkt und dabei unter der Wirkung der Einsaugung in die Nut 21 seitlich gestreckt gehalten.

Zur Unterstützung der Bremswirkung kann auch die Kammer 18 in Fig. 6 mit Unterdruck versehen werden und über Saugöffnungen an ihrer Oberseite eine zusätzliche Bremsfläche erzeugen. Diese Hilfsmaßnahme kommt zum Einsatz für den Fall, daß schwere Materialien zu verarbeiten sind.

Eine daraus sich ergebende weitere alternative Lösung in vereinfachter Form wird in Fig. 9 dargestellt. Hier kann namlich auch die Kammer 18 mit Unterdruck beaufschlagt werden. Dafür sind dann, wie in Fig. 9 gezeigt, an der Oberseite der Kammer 18 Saugöffnungen 26 vorgesehen, die durch ihre Wirkung auf den Druckbogen 1 für eine Vergrößerung der Haltefläche der Bogenbremse 5 sorgen. Weiterhin ist eine Saugluftzufuhrung 27 an der Kammer 18 angebracht. In dieser alternativen Lösung wird vorgeschlagen, die an der Bogenbremse 5 vorgesehene zweiter Kammer 18 anstatt der Bogenfangeinrichtung 25 für das Heranholen des Druckbogens an die Bogenbremse 5 zu nutzen. Dabei entsteht der Vorteil, daß zwischen der Bogenfangeinrichtung, hier also der zweiten Kammer 18 und der Bogenbremse 5 keine den Bogenlauf störenden Effekte entstehen können. Der Druckbogen 1 kann also auch in diesem Bereich keine Wellen mehr bilden oder andere Bewegungen ausführen. In vorteilhafter Weise sind die Saugluftzuführungen 17 und 27 unabhangig voneinander einstellbar. Dadurch kann die Fang- und Bremswirkung gezielt und auf jeden Bedruckstoff wie auch jedes Drucksujet abgestimmt eingestellt werden.

Auch in dieser Version ist eine sichere Bogenbremsung erreicht. Dann ist auch für die Verarbeitung von Kartonmaterialien die sichere Halterung an der Bogenbremse 5 erreichbar.

Durch die Form der Bogenbremse 5 sowie insbesondere der Saugleiste 20 und die Koordination der Bewegungen ist eine saubere und genaue Führung der Druckbogen 1 zu einem kantengenauen Stapel sichergestellt. Alternativen sind auch hinsichtlich der Anordnung einer festen und einer hubgesteuerten Bogenbremse 5 sowie deren Kombination mit einer festen oder ebenfalls hubgesteuerten Bogenfangeinrichtung 25 oder deren Ausbildung als Saugkammer 18 angegeben. Eine weitere wesentliche Funktion ist die Synchronisation der Hubbewegungen mit der Bogenlaufbewegung und deren Anpassung an die Verstellung bei unterschiedlichen Bogenformaten, wie oben beschrieben.

### Bezugszeichenliste

- 1: Druckbogen
- 2: Kettenfördersystem
- 3: Auslegerstapel
- 4: Hinterkante
- 5: Bogenbremse
- 6: Halter
- 7: Führungsbolzen
- 8: Antriebsbolzen
- 9: Kurbel
- 10: Exzenter
- 11: Welle
- 12: Langsführung
- 13: Gelenkwelle
- 14: Stellspindel
- 15: Antrieb
- 16: Saugkammer
- 17: Saugluftzuführung
- 18: Kammer
- 19: Belüftungsbohrung
- 20: Saugleiste
- 21: Nut
- 22: Saugöffnung
- 23: Abnahmegreifer
- 24: Vorderkante
- 25: Bogenfangeinrichtung
- 26: Saugöffnung
- 27: Saugluftzuführung

- R: Bogenlaufrichtung

## Patentansprüche

1. Vorrichtung zur Bogenablage in einem Ausleger einer Bogendruckmaschine mit einer die ganze Breite des Auslegerstapels (3) übergreifenden Bogenbremse (5) zum kraftschlüssigen Erfassen der Unterseite von Druckbogen (1) und zur verzögerten Ablage auf einem Auslegerstapel (3),
**dadurch gekennzeichnet,**
daß die Bogenbremse (5) mit wenigstens einer Saugkammer (16), einer Saugluftzuführung (17) und einer starren Saugleiste (20) derart versehen ist, daß der erfasste Druckbogen (1) seitlich gestreckt geführt wird, und
daß die Saugleiste (20) auf ihrer ganzen Länge an der Oberseite mit einer flachen, von den zu führenden Druckbogen weg gewölbten Nut (21) versehen ist, die im wesentlichen die wirksame Oberfläche der Bogenbremse (5) gegenüber dem anzusaugenden Druckbogen (1) bildet.

2. Vorrichtung zur Bogenablage in einem Ausleger einer Bogendruckmaschine mit einer Bogenfangeinrichtung (25) und einer die ganze Breite des Auslegerstapels (3) übergreifenden Bogenbremse (5) zum kraftschlüssigen Erfassen der Unterseite von Druckbogen (1) und zur verzögerten Ablage auf einem Auslegerstapel (3), wobei die Bogenbremse (5) der Bogenfangeinrichtung (25) nachgeordnet ist und ein auf die Bogenbremse (5) synchron zum Takt der ankommenden Druckbogen (1) wirkender und die Bogenbremse (5) quer zur Bogenlaufrichtung (R) kontinuierlich auf und ab bewegender Hubantrieb vorgesehen ist, der so gesteuert ist, daß die Bogenbremse (5) lediglich auf die Druckbogen (1) jeweils in deren in Bogenlaufrichtung (R) gesehen hinterem Bereich wirksam wird, wobei weiterhin Mittel zur Saugluftversorgung vorgesehen sind,
**dadurch gekennzeichnet,**
daß in Bogenlaufrichtung (R) gesehen zunächst die Bogenfangeinrichtung (25) feststehend angeordnet ist, daß anschließend daran die Bogenbremse (5) auf-und abbewegbar angeordnet ist, daß wenigstens an der Bogenbremse (5) eine starre Saugleiste (20) ausgebildet ist,
daß die Bogenbremse (5) als Hohlprofil ausgebildet ist und
daß die Saugleiste (20) auf ihrer ganzen Länge an der Oberseite mit einer flachen, von den zu führenden Druckbogen weg gewölbten Nut (21) versehen ist, die im wesentlichen die wirksame Oberfläche der Bogenbremse (5) gegenüber dem anzusaugenden Druckbogen (1) bildet.

3. Vorrichtung zur Bogenablage in einem Ausleger einer Bogendruckmaschine mit einer Bogenfangeinrichtung (25) und einer die ganze Breite des Auslegerstapels (3) übergreifenden Bogenbremse (5) zum kraftschlüssigen Erfassen der Unterseite von Druckbogen (1) und zur verzögerten Ablage auf einem Auslegerstapel (3), wobei die Bogenbremse (5) und die Bogenfangeinrichtung (25) miteinander verbunden sind und einen gemeinsamen synchron zum Takt der ankommenden Druckbogen (1) wirkenden und die Bogenbremse (5) und die Bogenfangeinrichtung (25) quer zur Bogenlaufrichtung (R) kontinuierlich auf und ab bewegenden Hubantrieb besitzt, wobei weiterhin die Bogenbremse (5) der Bogenfangeinrichtung (25) nachgeordnet ist und wobei weiterhin Mittel zur Saugluftversorgung vorgesehen sind,
**dadurch gekennzeichnet,**
daß in Bogenlaufrichtung (R) gesehen zunächst die Bogenfangeinrichtung (25) als lediglich einen Saugluftstrom erzeugende Vorrichtung und anschließend daran die Bogenbremse (5) angeordnet ist, daß wenigstens an der Bogenbremse (5) eine starre Saugleiste (20) ausgebildet ist,
daß die Bogenbremse (5) als Hohlprofil ausgebildet ist und
daß die Saugleiste (20) auf ihrer ganzen Länge an der Oberseite mit einer flachen, von den zu führenden Druckbogen weg gewölbten Nut (21) versehen ist, die im wesentlichen die wirksame Oberfläche der Bogenbremse (5) gegenüber dem anzusaugenden Druckbogen (1) bildet.

4. Vorrichtung nach Anspruch 1,
**dadurch gekennzeichnet,**
daß die Bogenbremse (5) als die Saugkammer (16) enthaltendes Hohlprofil ausgebildet ist, daß die Saugluftzuführung (17) an der Saugkammer (16) angebracht ist und daß die Saugleiste (20) nahe von der in Bogenlaufrichtung (R) liegenden Kante des Hohlprofils angebracht ist.

5. Vorrichtung nach Anspruch 2 oder 3,
**dadurch gekennzeichnet,**
daß an einer Saugkammer (16) des Hohlprofils eine Saugluftzuführung (17) angebracht ist und daß die Saugleiste (20) nahe von der in Bogenlaufrichtung (R) liegenden Kante des Hohlprofils angebracht ist.

6. Vorrichtung nach einem der Ansprüche 1 bis 5,
**dadurch gekennzeichnet,**
daß die Saugleiste (20) an der Bogenbremse (5) lösbar angebracht ist, wobei in der Saugleiste (20) Saugöffnungen (22) korrespondierend mit Belüftungsöffnungen (19) in der Bogenbremse (5) vorgesehen sind.

7. Vorrichtung nach Anspruch 6,
**dadurch gekennzeichnet,**
daß die Saugöffnungen (22) innerhalb der Nut (21) angebracht sind und einen Durchmesser aufweisen, der kleiner als die wirksame Breite der Nut (21) ist.

8. Vorrichtung nach den Ansprüchen 1 bis 7,
**dadurch gekennzeichnet,**
daß der Hubantrieb der Bogenbremse (5) senkrecht zur Ebene der transportierten Druckbogen (1) ausgerichtete Geradführungen (6, 7, 12) aufweist und daß an der Bogenbremse (5) ein Kurbeltrieb (8, 9, 10, 11) zur Erzeugung einer kontinuierlich auf- und abgehenden Bewegung vorgesehen ist, der von einem gestellfesten, maschinensynchronen Antrieb (15) angetrieben wird.

9. Vorrichtung nach Anspruch 8,
**dadurch gekennzeichnet,**
daß der Kurbeltrieb (8, 9, 10, 11) zur Einstellung auf unterschiedliche Bogenformate oder zur Justierung gegenüber einer Hinterkante (4) des Auslegerstapels (3) stufenlos zusammen mit der Bogenbremse (5) in und entgegen der Bogenlaufrichtung (R) parallel zur Bogenlaufrichtung (R) und parallel zur Hinterkante (4) des Auslegerstapels (3) verschiebbar angeordnet ist.

10. Vorrichtung nach Anspruch 8 oder 9,
**dadurch gekennzeichnet,**
daß der Kurbeltrieb (8, 9, 10, 11) mit dem maschinensynchronen Antrieb (15) mittels einer teleskopierbaren Gelenkwelle (13) verbunden ist.

11. Vorrichtung nach den Ansprüchen 1 bis 10,
**dadurch gekennzeichnet,**
daß im Bereich einer Vorderkante (24) des Auslegerstapels (3) wenigstens ein Abnahmegreifer (23) zum Übernehmen der Druckbogen (1) von dem Kettenfördersystem (2) durch Erfassen der Vorderkante der Druckbogen (1) und zum Ablegen der Druckbogen (1) an Anschlägen an der Vorderkante (23) des Auslegerstapels (3) vorgesehen ist und daß die Bewegung von Abnahmegreifer (23) und Bogenbremse (5) aufeinander abgestimmt gesteuert ist.

12. Vorrichtung nach den Ansprüchen 1, 4 und 6 bis 11,
**dadurch gekennzeichnet,**
daß die Bewegung der Bogenbremse (5) so gesteuert ist, daß das in Bogenlaufrichtung gesehen hintere Ende des Druckbogens (1) bei seiner Abwärtsbewegung die Bogenfangeinrichtung (25) nicht berührt.

## Claims

1. Device for sheet deposition in a delivery of a sheet printing press with a sheet brake (5) extending across the entire width of the delivery pile (3) for frictionally grasping of the lower side of the printed sheets (1) and for decelerated deposition on to a delivery pile (3), characterised in that the sheet brake (5) is provided with at least one suction chamber (16), a suction feed (17) and a rigid suction bar (20) in such a fashion that the gripped printed sheet (1) is guided laterally stretched and that the suction bar (20) over its entire length at the upper side is provided with a that groove (21) arched away from the printed sheet to be guided, which forms essentially the effective surface of the sheet brake (5) with respect to the printed sheet (1) to be sucked on to it.

2. Device for sheet deposition in a delivery of a sheet printing press with a sheet catching device (25) and a sheet brake (5) extending across the entire width of the delivery pile (3) for the frictional grasping of the lower side of printed sheets (1) and for the decelerated deposition on to a delivery pile (3), wherein the sheet brake (5) is arranged downstream of the sheet catching device (25) and a lifting drive moving up and down is provided acting synchronously to the rhythm of the arriving printed sheets (1) on the sheet brake (5) and continuously moving the sheet brake (5) up and down transverse to the sheet running direction (R) which is so controlled that the sheet brake (5) is effective only on the printed sheet (1) in each case in its rear region seen in the sheet running direction (R) wherein furthermore means for suction provision are provided, characterised in that seen in the sheet running direction (R), first the sheet catching device (25) is arranged fixed, that following thereon the sheet brake (5) is arranged movable up and down, that at least on the sheet brake (5), a rigid suction bar (20) is constructed, that the sheet brake (5) is constructed as a hollow profile and that the suction bar (20) over its entire length on the upper side is provided with a flat groove (21) arched away from the printed sheets to be guided which essentially constitutes the effective surface of the sheet brake (5) with respect to the printed sheet (1) to be sucked on to it.

3. Device for sheet deposition in a delivery of a sheet printing press with a sheet catching device (25) and a sheet brake (5) extending across the entire width of the delivery pile (3) for force positive grasping of the lower side of printed sheets (1) and for decelerated deposition on a delivery pile (3),
wherein the sheet brake (5) and the sheet catching device (25) are connected with one another and have a common lifting drive acting synchronously to the rhythm of the arriving printed sheets (1) and continuously moving the sheet brake (5) and the sheet catching device (25) up and down transverse to the sheet running direction (R), wherein furthermore the sheet brake (5) is arranged downstream of the sheet catching device (25) and wherein furthermore means are provided for supplying suction,
characterised in that seen in the sheet running direction (R), first the sheet catchinq device (25) is arranged as a device only generating a suction airstream and then the sheet brake is arranged thereon, that at least on the sheet brake (5) a rigid suction bar (20) is constructed, that the sheet brake (5) is constructed as a hallow profile and that the suction bar (20) over its entire length on the upper side is provided with a flat groove (21) arched away from the printed sheets to be guided which essentially constitutes the effective surface of the sheet brake (5) with respect to the printed sheets (1) to be sucked on to it.

4. Device according to Claim 1, characterised in that the sheet brake (5) is constructed as the hollow profile containing the suction chamber (16), that the suction feed (17) is fitted to the suction chamber (16) and that the suction bar (20) is fitted near the edge of the hollow profile lying in the sheet running direction (R).

5. Device according to Claim 2 or 3, characterised in that on a suction chamber (16) of the hollow profile, a suction feed (17) is fitted and that the suction bar (20) is fitted near the edge of the hollow profile lying in the sheet running direction (R).

6. Device according to one of Claims 1 to 5,
characterised in that the suction bar (20) is releasably fitted to the sheet brake (5), wherein in the suction bar (20), suction openings (22) are provided correspondingly with aeration openings (19) in the sheet brake (5).

7. Device according to Claim 6, characterised in that the suction openings (22) are arranged within the groove (21) and have a diameter which is smaller than the effective width of the groove (21).

8. Device according to Claims 1 to 7, characterised in that the lifting drive of the sheet brake (5) has straight line guides (6, 7, 12) directed perpendicularly to the plane of the printed sheets (1) being transported and that on the sheet brake (5), a crank drive (8, 9, 10, 11) is provided for generating a continuous to and fro movement which is driven by a drive (15) synchronously to the press and fixed in position.

9. Device according to Claim 8, characterised in that the crank drive (8, 9, 10, 11) is arranged shiftably for adjustment to differing sheet formats or for adjustment with respect to a rear edge (4) of the delivery pile (3) steplessly together with the sheet brake (5) in and counter to the sheet running direction (R) parallel to the sheet running direction (R) and parallel to the rear edge (4) of the delivery pile (3).

10. Device according to Claim 8 or 9, characterised in that the crank drive (8, 9, 10, 11) is connected with the drive (15) synchronously with the press by means of a telescopic jointed shaft (13).

11. Device according to Claims 1 to 10, characterised in that in the region of a front edge (24) of the delivery pile (3), there is provided at least one take-off gripper (23) for taking over the printed sheets (1) from the chain conveyor system (2) by grasping the front edge of the printed sheets (1) and for depositing the printed sheets (1) against stops and the front edge (24) of the delivery pile (3) and that the movement of the take-off gripper (23) and the sheet brake (5) are controlled tuned to one another.

12. Device according to claims 1, 4 and 6 to 11, characterised in that the movement of the sheet brake (5) is so controlled that the rear edge of the printed sheet (1) seen in the sheet running direction on its downward movement does not touch the sheet catching device (25).

## Revendications

1. Dispositif pour déposer des feuilles dans une sortie d'une machine d'impression de feuilles, comportant un frein de feuilles (5) couvrant toute la largeur de la pile de sortie (3) pour saisir par adhérence le dessous des feuilles d'impression (1) et pour le dépôt différé sur une pile de sortie (3),
caractérisé en ce que le frein de feuilles (5) comporte au moins une chambre d'aspiration (16), une amenée d'air d'aspiration (17), et une barrette d'aspiration (20) rigide, de sorte que la feuille d'impression saisie (1) soit guidée de façon latéralement étendue, et en ce que la barrette d'aspiration (20), sur toute sa longueur, est munie, sur le dessus, d'une rainure plate (21), cintrée par rapport à la feuille d'impression à guider, qui forme généralement la surface active du frein de feuilles (5) par rapport à la feuille d'impression (1) à aspirer.

2. Dispositif pour déposer des feuilles dans une sortie d'une machine d'impression de feuilles, comportant un dispositif de prise des feuilles (25) et un frein de feuilles (5) couvrant toute la largeur de la pile de sortie (3) pour saisir par adhérence le dessous des feuilles d'impression (1) et pour le dépôt différé sur une pile de sortie (3), le frein de feuilles (5) étant disposé en aval du dispositif de prise des feuilles (25), et un entraînement de levage déplaçant de façon continue vers le haut et vers le bas le frein de feuilles (5) transversalement à la direction d'avance des feuilles (R) et agissant sur le frein de feuilles (5) en synchronisme avec le cycle d'arrivée des feuilles d'impression (1) étant prévu qui est commandé de sorte que le frein de feuilles (5) est efficace seulement sur la feuille d'impression (1) à chaque fois dans sa zone arrière, vue dans la direction d'avance des feuilles (R), d'autres moyens pour l'alimentation en air d'aspiration étant prévus,
caractérisé en ce que, dans la direction d'avance des feuilles (R), il est tout d'abord agencé, de façon fixe, le dispositif de prise de feuilles (25), en ce que, ensuite, le frein de feuilles (5) est agencé de façon mobile vers le haut et vers le bas, en ce qu'il est réalisé au moins sur le frein de feuilles (5) une barrette d'aspiration rigide (20), en ce que le frein de feuilles (5) est réalisé comme profilé creux, et en ce que la barrette d'aspiration (20) est munie, sur toute sa longueur, sur le dessus, d'une rainure plate (21), cintrée par rapport à la feuille d'impression à guider, qui forme généralement la surface active du frein de feuilles (5) par rapport à la feuille d'impression (1) à aspirer.

3. Dispositif pour déposer des feuilles dans une sortie d'une machine d'impression de feuilles, comportant un dispositif de prise de feuilles (25) et un frein de feuilles (5) couvrant toute la largeur de la pile de sortie (3) pour saisir par adhérence le dessous des feuilles d'impression (1) et pour le dépôt différé sur une pile de sortie (3), le frein de feuilles (5) et le dispositif de prise de feuilles (25) étant reliés ensemble et possédant un entraînement de levage commun déplaçant de façon continue vers le haut et vers le bas le frein de feuilles (5) et le dispositif de prise de feuilles (25) transversalement à la direction d'avance des feuilles (R) et agissant en synchronisme avec le cycle d'arrivée des feuilles d'impression (1), le frein de feuilles (5) étant disposé de plus en aval du dispositif de prise de feuilles (25) et des moyens étant de plus prévus pour l'alimentation en air d'aspiration,
caractérisé en ce que, dans la direction d'avance des feuilles (R), il est tout d'abord agencé le dispositif de prise de feuilles (25), comme un dispositif engendrant simplement un courant d'air d'aspiration et, ensuite, le frein de feuilles (5), en ce qu'il est réalisé au moins sur le frein de feuilles (5) une barrette d'aspiration rigide (20), en ce que le frein de feuilles (5) est réalisé comme profilé creux et en ce que la barrette d'aspiration (20) est munie, sur toute sa longueur, sur le dessus, d'une rainure plate (21), cintrée par rapport à la feuille d'impression à guider, qui forme généralement la surface active du frein de feuilles (5) par rapport à la feuille d'impression (1) à aspirer.

4. Dispositif selon la revendication 1,
caractérisé en ce que le frein de feuilles (5) est réalisé comme profilé creux contenant la chambre d'aspiration (16), en ce que l'amenée d'air d'aspiration (17) est disposée sur la chambre d'aspiration (16), et en ce que la barrette d'aspiration (20) est disposée à proximité du bord du profilé creux se trouvant dans la direction d'avance des feuilles (R).

5. Dispositif selon la revendication 2 ou 3,
caractérisé en ce qu'une amenée d'air d'aspiration (17) est disposée sur un chambre d'aspiration (16) du profilé creux, et en ce que la barrette d'aspiration (20) est disposée à proximité du bord du profilé creux se trouvant dans la direction d'avance des feuilles (R).

6. Dispositif selon une des revendications 1 à 5,
caractérisé en ce que la barrette d'aspiration (20) est agencée de façon amovible sur le frein de feuilles (5), des ouvertures d'aspiration (22) correspondant avec des ouvertures d'évent (19) étant prévues dans le frein de feuilles (5) dans la barrette d'aspiration (20).

7. Dispositif selon la revendication 6,
caractérisé en ce que les ouvertures d'aspiration (22) sont disposées à l'intérieur de la rainure (21) et présentent un diamètre qui est plus petit que la largeur effective de la rainure (21).

8. Dispositif selon les revendications 1 à 7,
caractérisé en ce que l'entraînement de levage du frein de feuilles (5) présentent des guides rectilignes (6,7,12) orientés perpendiculairement au plan de la feuille d'impression transportée (1), et en ce que, sur le frein de feuilles (5), il est prévu un mécanisme à bielle et manivelle (8,9,10,11) pour engendrer un mouvement continu vers le haut et vers le bas, qui est entraîné par un entraînement (15) solidaire du bâti, synchrone avec la machine.

9. Dispositif selon la revendication 8,
caractérisé en ce que le mécanisme à bielle et manivelle (8,9,10,11), pour le réglage à différents formats de feuille ou pour l'ajustage par rapport à un bord arrière (4) d'une pile de sortie (3), est agencé de façon déplaçable en continu en même temps que le frein de feuilles (5) dans et à l'encontre de la direction d'avance des feuilles (R) parallèlement à la direction d'avance des feuilles (R) et parallèlement au bord arrière (4) de la pile de sortie (3).

10. Dispositif selon la revendication 8 ou 9,
caractérisé en ce que le mécanisme à bielle et manivelle (8,9,10,11) est relié à l'entraînement (15) synchrone avec la machine au moyen d'un arbre articulé télescopique (13).

11. Dispositif selon les revendications 1 à 10,
caractérisé en ce que, dans la zone d'un bord avant (24) d'une pile de sortie (3), il est prévu au moins une pince de prélèvement (23) pour recevoir la feuille d'impression (1) du système de transport à chaîne (2) en saisissant le bord avant de la feuille d'impression (1) et pour déposer la feuille d'impression (1) sur des butées sur le bord avant (23) de la pile de sortie (3), et en ce que les mouvements de la pince de prélèvement (23) et du frein de feuilles (5) sont commandés de façon accordée les uns aux autres.

12. Dispositif selon les revendications 1,4 et 6 à 11,
caractérisé en ce que le mouvement du frein de feuilles (5) est commandé de sorte que l'extrémité arrière, dans la direction d'avance des feuilles, de la feuille d'impression (1) n'est pas en contact, lors de son mouvement vers le bas, avec le dispositif de prise de feuilles (25).
